# FASCICULE DE BREVET EUROPEEN

(11) **EP 0 889 701 B1**
(45) Date de publication et mention de la délivrance du brevet: **19.01.2000**
(21) Numéro de dépôt: 97915543.9
(22) Date de dépôt: 24.03.1997
(51) Int. Cl.: A47K 10/36

(54) **APPAREIL DISTRIBUTEUR DE MATERIAU D'ESSUYAGE AVEC DISPOSITIF DE CHARGEMENT D'UN ROULEAU DE RESERVE**
WISCHMATERIALSPENDER MIT EINER VORRICHTUNG ZUM LADEN EINER RESERVEROLLE
WIPING MATERIAL DISPENSER APPARATUS WITH A DEVICE FOR LOADING A SPARE ROLL

(30) Priorité: 29.03.1996 FR 9604224
(43) Date de publication de la demande: 13.01.1999
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François
(86) Numéro de dépôt international: FR9700511
(87) Numéro de publication internationale: WO9736529

(56) Documents cités:
- EP-A- 0 118 624
- EP-A- 0 461 732
- FR-A- 2 332 215
- FR-A- 2 703 343

## Description

L'invention se rattache aux secteurs techniques des appareils distributeurs de papier d'essuyage du type papier essuie-mains, papier toilette, papier essuie-tout et similaires réalisé en tout matériau à base de papier, ouate de papier.

L'invention se rattache également aux secteurs techniques relatifs à ces appareils dans le cadre d'un fonctionnement automatique ou semi-automatique avec une distribution de la bande de papier tirée sous une forme à plat non pliée, ou sous une forme pliée.

Il est connu dans ce genre de matériel et appareil distributeur de prévoir l'utilisation d'un rouleau de réserve susceptible d'être mis en place dans l'appareil avant la finition du rouleau de service. Il est rappelé que ces rouleaux se présentent sous forme d'une bobine de matériau enroulé avec un mandrin support, en matériau cartonné par exemple, et disposé dans un plan horizontal dans l'appareil.

Diverses études ont été menées notamment par le déposant pour mettre en place un dispositif de chargement d'un rouleau de réserve avec moyen de contrôle du diamètre de la bobine de matériau en cours de dévidage.

On trouve particulièrement un dispositif de chargement de rouleau de réserve pour un appareil distributeur de ce genre décrit dans le brevet français n° 95/12107.

On rappelle succintement les agencements principaux de l'appareil distributeur.

L'appareil distributeur de matériau d'essuyage, papier toilettes, papier essuie-mains, essuie-tout et similaires, comprend un carter sur lequel est articulé un couvercle, ledit carter étant agencé avec deux flasques supports perpendiculaires à la face de fond du carter, un tambour étant disposé transversalement dans la partie basse du carter, entre les flasques supports, en incluant un dispositif de coupe intégré, la mise en rotation du tambour étant obtenue par l'effet de traction d'une bande de papier par l'utilisateur, un élément presseur (8) étant rapporté et positionné au-dessus du tambour et maintenu entre les flasques du carter, la partie basse de ce dernier présentant une fente autorisant le passage de la bande de papier, le rouleau de matériau étant maintenu entre des flasques supérieurs agencés, un réceptacle étant prévu dans la partie de fond à l'arrière de l'appareil.

Dans cette demande, le dispositif de chargement a pour fonction de contrôler la fin de distribution du rouleau de service initial (R1) positionné préalablement dans le réceptacle afin de mettre en place un nouveau rouleau dit "de réserve" (R2) positionné entré les flasques, le dispositif de chargement inclut des premiers moyens positionnés et fixés à l'intérieur du couvercle dans une position sensiblement en regard de l'endroit de passage et d'introduction de la bande de matériau sur le tambour en vue de sa coupe, et des seconds moyens complémentaires disposés à partir du carter de l'appareil, lesdits seconds moyens étant armés par la fermeture du couvercle et étant susceptibles de contrôler la fin de déroulement du premier rouleau (R1) et de commander l'actionnement desdits premiers moyens disposés sur le couvercle à épuisement du premier rouleau pour charger la bande de papier en provenance du rouleau dit "de réserve" (R2).

Différents moyens sont exposés dans ce brevet pour permettre le fonctionnement du dispositif revendiqué.

Dans ce brevet il est prévu que, lorsque la bobine de matériau vient à s'échapper de ses moyens supports de préhension, après mise en commande du dispositif de chargement du rouleau de réserve, la bande de papier d'extrémité de ce dernier se trouve pendante devant le tambour et l'élément presseur dans l'attente de son introduction à l'intérieur de l'intervalle entre le tambour et ledit élément presseur. En pratique, c'est lors de la fermeture du couvercle de l'appareil qu'un moyen du type plaque vient présenter l'extrémité libre de la bande de papier en provenance du rouleau de réserve entre le tambour et l'élément presseur afin d'assurer progressivement sa prise en charge puis le déroulement de la bobine du rouleau de réserve.

Dans cette conception qui est parfaitement fiable, au niveau des mécanismes de fonctionnement, cela nécessite l'utilisation de moyen pousseur, du type languette, associé au couvercle de fermeture de l'appareil. Ce moyen pousseur agit sur l'extrémité libre de la bande de papier par la commande d'un mécanisme de tringlerie et coulisseau associé à un organe testeur susceptible de détecter l'expiration de la bobine de rouleau en service après la distribution de sa dernière unité de papier. Un moyen pousseur est susceptible de permettre et faciliter l'introduction du papier entre le tambour et l'élément presseur. Cet agencement est satisfaisant dans son principe mais il est soumis à une bonne position par l'opérateur de l'extrémité libre de la bande du rouleau de réserve disposé dans la partie haute de l'appareil. En effet, si le rouleau de réserve n'est pas suffisamment déroulé sur la face avant de l'appareil face au tambour et l'élément presseur lorsque devra se produire l'insertion de l'extrémité libre de la bande de papier entre le tambour et l'élément presseur, il peut arriver que le moyen de poussée ne soit pas suffisamment ou pas en contact avec le papier de sorte qu'il n'assure strictement aucun effet de poussée et l'opération de mise en chargement n'est pas assurée. Cela est particulièrement gênant dans la mesure où l'appareil ne fonctionne pas. L'opérateur, croyant avoir mis en place normalement l'appareil, s'il ne fait pas un essai de fonctionnement à titre de précaution, peut laisser cet appareil au public en attente de sa prochaine visite de contrôle.

Il a été également prévu, dans le brevet n° 92/12107, l'utilisation d'une plaque de pinçage de la bande de papier. Sa mise en oeuvre reste néanmoins très limitée et peu pratique.

Aussi, un des buts recherchés, selon l'invention, était d'améliorer et perfectionner le dispositif de chargement du rouleau de réserve en évitant l'inconvénient signalé de telle sorte que l' opérateur qui est chargé de l'entretien et maintenance de cet appareil soit amené systématiquement à positionner d'une manière très précise la bande de papier issue du rouleau de réserve en vue ultérieurement de sa mise en position pour assurer un fonctionnement en continu de l'appareil.

Un autre but recherché selon l'invention était d'aider l'opérateur à déterminer le degré de débobinage du rouleau de service et de définir le mouvement.

Ces buts et d'autres encore ressortiront bien de la suite de la description.

Selon une première caractéristique de l'invention, le dispositif de chargement comprend un dispositif de pinçage et de retenue de l'extrémité libre de la bande du rouleau de réserve positionnée à partir d'une plaque transversale établie devant le tambour sur tout ou partie de sa longueur, le dispositif de pinçage étant sollicité par la fermeture du couvercle de l'appareil ou par un mécanisme disposé à partir du carter de l'appareil, le dispositif de pinçage se trouvant sensiblement en regard de l'intervalle formé entre le tambour et l'élément presseur pour permettre l'introduction de la bande de papier issue du rouleau de réserve.

Selon une autre caractéristique, le dispositif de pinçage comprend une forme en chape disposée sur la plaque transversale, côté intérieur de l'appareil, recevant à rotation libre un galet, et sous-jacent ce galet est aménagée une patte avec une fenêtre autorisant le passage et l'articulation d'un cliquet basculant profilé en "S", le cliquet présentant une première extrémité traversant la fenêtre de la patte et une seconde extrémité débordante extérieurement de la plaque pour être sollicitée par la fermeture du couvercle afin de saisir et de pincer l'extrémité de la bande de papier.

Ces caractéristiques et d'autres encore ressortiront bien de la suite de la description.

Pour fixer l'objet de l'invention illustré d'une manière non limitative aux figures des dessins où :
- la figure 1 est une vue de face de l'appareil distributeur de matériau d'essuyage agencé selon l'invention,
- la figure 2 est une vue partielle, avant montage, illustrant les différents composants susceptibles de mettre en oeuvre le pinçage et positionnement de l'extrémité libre de la bande du rouleau de réserve puis sa commande,
- la figure 3 est une vue de côté de l'appareil distributeur dans son ensemble orienté côté des mécanismes de commande du dispositif de pinçage de l'extrémité de la bande de papier du rouleau de service, l'appareil étant fermé,
- la figure 4 est une vue similaire à la figure 3 dans laquelle le couvercle de l'appareil est ouvert en permettant, d'une part le chargement et pinçage de l'extrémité libre du rouleau de réserve ainsi que l'évacuation du manchon support de la bobine utilisée,
- la figure 5 est une vue de côté illustrant le fonctionnement de l'appareil distributeur avec la présence de deux bobines de matériau, une en phase de distribution, l'autre en attente,
- la figure 6 est une vue partielle et en plan illustrant d'une manière schématique les articulations et orientations, d'une part d'un organe testeur et d'autre part du dispositif de contrôle du diamètre de la bobine de matériau disposée dans le plan supérieur de l'appareil,
- la figure 7 est une vue partielle et en plan illustrant les mécanismes de commande du dispositif de pinçage de l'extrémité libre de la bande de papier du rouleau de réserve.

Afin de rendre plus concret l'objet de l'invention, on le décrit maintenant d'une manière non limitative illustré aux figures des dessins.

Cet appareil distributeur, référencé dans son ensemble par (1), est agencé avec un carter (2) réalisé en matériau plastique ou autrement sur lequel est articulé un couvercle (3) réalisé en matériau similaire. Le carter reçoit deux ailes extérieures latérales (2a - 2b), ainsi que deux flasques support (4 - 5) rapportés perpendiculaires à la face de fond du carter et maintenus par encliquetage ou autre à la base de celui-ci. A l'intérieur du carter est disposé, transversalement entre les flasques du carter, un tambour (6) incluant un dispositif de coupe (7) intégré et fonctionnant, par exemple, mais non limitativement dans les conditions du brevet français n° 2.332.215.

Le tambour (6) peut être aménagé de toute manière appropriée. La mise en rotation du tambour s'effectue par l'effet de traction d'une bande de papier par l'utilisateur et ce à l'aide d'un moyen excentrique (8) associé à un ressort de rappel et de lancement (9) fixé à l'un des flasques (4) du carter. Un élément presseur (10) est rapporté et positionné au dessus et en appui sur le tambour transversalement et dans un même plan axial, en étant maintenu entre les échancrures (4a - 5a) établies à cet effet dans les flasques (4 - 5) du carter. Dans sa partie basse, le carter présente une fente (11) transversale permettant le passage et la distribution vers l'extérieur de la bande de papier destinée à être saisie par l'opérateur. Un rouleau suiveur (12) est positionné dans la partie basse de l'appareil.

Le rouleau (R1) de matériau est maintenu par des bras (12) escamotables conformes avec les flasques (4 - 5) et ils sont agencés avec des embouts (13) susceptibles de permettre l'introduction à montage rapide du manchon du rouleau considéré.

Le dispositif de chargement est susceptible d'être mis en oeuvre lorsque le rouleau d'utilisation (R1) est en fin de service. Dans ces conditions, le rouleau en fin de service doit être déplacé par un opérateur et être positionné dans la partie de fond et à l'arrière de l'appareil formant réceptacle (14). Un autre rouleau dit de réserve (R2) est mis en place.

Le dispositif de chargement a pour but de contrôler la fin de distribution du rouleau de service initial (R1) en fin d'utilisation, afin de mettre en phase de chargement le nouveau rouleau (R2).

Ce dispositif de chargement inclut donc des premiers moyens qui sont susceptibles d'assurer la saisie et le maintien de l'extrémité libre pendante de la bande en provenance du nouveau rouleau (R2) mis en réserve, ainsi que des seconds moyens complémentaires disposés à partir du carter de l'appareil. Ces demiers moyens sont susceptibles de détecter la fin de déroulement du premier rouleau (R1) et de commander l'actionnement des premiers moyens assurant le maintien et la retenue de l'extrémité de bande du rouleau de réserve (R2).

Selon la présente invention, le couvercle de l'appareil est lisse intérieurement et ne comprend aucune forme particulière rapportée.

L'appareil comprend un dispositif de pinçage et de retenue de l'extrémité libre (B1) de la bande du rouleau de réserve ou du premier rouleau de service utilisé et est positionné à partir d'une plaque transversale (15) établie devant le tambour (6) sur tout ou partie de sa longueur et donc de l'appareil. Cette plaque transversale (15) est avantageusement fixée à démontage rapide et par encliquetage sur les parois latérales et flasques (4 - 5) de l'appareil susceptibles de maintenir le tambour. Cette plaque transversale est articulée à sa base par des doigts (15a) pénétrant dans des ouvertures (4a - 5a) ménagées sur les flasques (4 - 5) précités. La partie supérieure (15b) de la plaque transversale est agencée pour recevoir le dispositif de pinçage et de retenue, référencé dans son ensemble par (16), de l'extrémité libre (B1) de la bande du papier du rouleau de réserve. Ce dispositif (16) est disposé dans un plan tel qu'il se trouve sensiblement en regard de l'intervalle formé entre le tambour (6) et l'élément presseur (10) pour permettre ultérieurement l'introduction de la bande de papier issue du rouleau de réserve entre eux. Ce dispositif comprend une forme en chape (16a) disposée sur la plaque transversale (15), côté intérieur de l'appareil, recevant, à rotation libre, un galet (17). Sous-jacent à ce galet est prévue une patte (18) présentant une fenêtre (18a) ou découpe intérieure permettant le passage et l'articulation d'un cliquet (19). Ce cliquet est articulé sur un axe (20) établi et positionné dans la partie inférieure de la chape. Ce cliquet est profilé dans une configuration sensiblement en "S" allongé avec une première extrémité (19a) susceptible de traverser la fenêtre (18a) établie sur la patte (18) précitée, et l'autre extrémité (19b) susceptible de déborder extérieurement de la plaque transversale (15) à travers une fenêtre (15c) complémentaire formée sur celle-ci. D'une manière avantageuse, ce cliquet basculant (19) est libre et n'est sollicité par aucun moyen de rappel. Son extrémité intérieure (19a) est agencée avantageusement avec une zone agrippante (19c) telle que pastille caoutchouteuse ou équivalent. En phase de non sollicitation, le cliquet basculant (19) est maintenu en position abaissée. Son extrémité intérieure (19a) vient en butée contre le chant intérieur (18a) de la patte (18) réceptrice tandis que son extrémité (19b) débordante extérieurement se situe sensiblement dans un plan en saillie perpendiculaire par rapport au plan de la plaque transversale (15). Ce cliquet (19) est armé lors de la fermeture du couvercle (3) de l'appareil. En effet, la face intérieure avant (3a) du couvercle est susceptible de venir en appui et poussée contre la partie débordante (19b) du cliquet en assurant ainsi son pivotement et le contact de sa partie (19a) contre le galet. On comprend de ce fait que, lors du chargement du rouleau de réserve (R2), l'opérateur doit présenter l'extrémité libre (B1) du rouleau de réserve dans une position telle qu'elle se présente en regard du dispositif (16) de pinçage ainsi décrit. La bande (B1) de papier est ainsi maintenue fermement entre le cliquet basculant (19) et le galet (17) et ce pendant toute la phase de fermeture du couvercle (3) sur l'appareil. Ce couvercle agit en pression continue sur le dispositif (16) tant que ce dernier et la plaque transversale (15) correspondante et associée reste dans une position d'écartement par rapport au tambour (6) et l'élément presseur (10). On comprend ainsi que la bobine de matériau de réserve reste dans cette position aussi longtemps que le dispositif de pinçage (16) n'est pas actionné, suite à un événement particulier correspondant soit à l'ouverture du couvercle, soit à l'intervention d'un mécanisme intermédiaire provoquant la libération du cliquet basculant (19).

Si l'on considère que le rouleau de service (R1) a été déplacé de sa position haute initiale entre les embouts pour être positionné dans un réceptacle (14) établi dans le fond de l'appareil, on observe alors que l'on peut introduire et positionner le rouleau de réserve (R2) dans la partie haute de l'appareil. Le rouleau de service (R1) continue à être dévidé, la bande de papier contournant par l'arrière, de la manière décrite dans le brevet n° 95/12107, le tambour (6) et l'élément presseur (10).

Dans le brevet français n° 95/12107 du demandeur, a été décrit un mécanisme particulier associé à un organe testeur (20) ayant pour but d'identifier la fin du rouleau de service (R1) situé dans le réceptacle (14). On décrit maintenant les différents composants du mécanisme précité qui sont susceptibles d'intervenir directement sur le dispositif de pinçage (16) et de retenue de la bande de papier (B1) issue du rouleau de réserve (R2) lorsque le couvercle est fermé, ou du rouleau de service (R1) en début de cycle.

Le mécanisme de commande et de libération du dispositif (16) de pinçage est réalisé comme suit. L'organe testeur (20) est disposé à partir d'une pièce support (21) profilée articulée, formant levier, disposée parallèlement le long du flasque (4) de l'appareil. Ce levier (21) est déplaçable vers l'arrière sous l'effet de poussée réalisé par le profil inférieur oblique (3a) du couvercle (3). Ainsi, dans sa partie avant, le levier forme crochet (21a) et il vient en appui contre ledit profil inférieur (3a) du couvercle. Le relèvement du couvercle entraîne le relèvement du levier (21) et son basculement vers l'arrière entraînant les autres mécanismes. Ledit levier (21) est assujetti à un moyen de rappel (22) du type ressort dont une extrémité (22a) est fixée sur le socle (2a) du carter et l'autre extrémité (22b) à l'arrière de la pièce support (21). Il est prévu le positionnement d'un autre ressort (23) dont une extrémité (23a) est accrochée sur l'excentrique (8) de lancement du tambour et l'autre extrémité (23b) est fixée sur un point fixe (21b) établi dans la partie arrière du levier (21).

La partie arrière du levier est agencée pour recevoir une plaquette horizontale (24) formée monobloc avec le levier (21) et recevant un axe (25) débordant extérieurement pour s'engager dans une lumière (4c) curviligne établie dans le flasque (4) en regard de l'appareil. Cet axe (25) est susceptible de permettre la fixation d'un coulisseau (26) disposé dans un plan longitudinal le long du flasque (4) de l'appareil. Ce coulisseau comprend, dans sa partie arrière, une plaquette (26a) présentant une ouverture oblongue (26b) s'engageant sur l'axe (25) précité, tandis qu'il se prolonge sur une grande longueur vers l'avant de l'appareil en présentant une forme en crochet (26c) s'ajustant et coopérant sur un doigt (27) établi sur la plaque transversale (15) support du dispositif de pinçage (16).

Un ressort de rappel (28) est disposé avec une extrémité (28a) sur un point (29) de saillie formé sur la plaque transversale (15) et l'autre extrémité (28a) ancrée à un point fixe (30) de la paroi de l'appareil.

L'organe testeur (20) est disposé articulé par rapport au flasque (4) de l'appareil. Celui-ci comprend, par exemple, deux bandes méplates (4e - 4f) parallèles et superposées présentant des ouvertures (4e1 - 4f1) de positionnement de doigt de centrage (20a) et d'articulation formé sur l'organe testeur (20). Entre les bandes méplates (4e - 4f) est prévue une fenêtre (4g) permettant le passage et l'articulation du bras libre (20b) de l'organe testeur (20). Ce dernier comprend en débordement axial un doigt supérieur (20c) permettant la fixation d'un moyen élastique (38) de rappel dont l'autre extrémité (38a) est ancrée à un point fixe (4e2) de la bande méplate supérieure (4e). L'organe testeur (20) comprend un doigt inférieur (20d) qui est guidé et qui pénètre dans une languette (29) articulée à travers une lumière oblongue (29a). Ce doigt (20d) vient en butée contre la plaquette horizontale établie dans la partie arrière du levier (20) entraînant l'articulation de celui-ci. La languette (29) est guidée horizontalement à travers deux plaques (30a - 30b) superposées positionnées fixement sur le flanc du flasque fixe (4) du carter. Cette languette (29) est de grande longueur et est susceptible, par sa partie avant, de constituer un plan de butée (29a) d'une partie en forme de crochet (15e) formé perpendiculairement sur la plaque transversale (15) support du dispositif de pinçage (16). Cette forme en crochet (15e) est établie dans le prolongement de l'aile (15f) de la plaque transversale (15) sur lequel sont fixés et articulés le coulisseau (26) et le moyen de rappel de la plaque transversale. Ainsi on définit une limitation de basculement vers l'arrière de la plaque transversale (15).

Il convient maintenant, en se référant aux différentes figures des dessins, d'exposer le mode de fonctionnement de l'appareil et du dispositif de chargement en particulier, en rappelant que les éléments de structure du rouleau du dispositif de coupe peuvent varier.

Dans la phase initiale de chargement de l'appareil, l'opérateur positionne un premier rouleau de service (R1) et présente l'extrémité de la bande de papier (B1) en regard du dispositif pinçeur (16) formé sur la plaque transversale (15).

Lors de la fermeture du couvercle (3), la partie basse inclinée (3a) de celui-ci, adjacente à la zone d'ouverture, vient en appui progressif, d'une part contre l'extrémité débordante (19b) du levier basculant (19) du dispositif pinçeur (16) entraînant le pincement de la bande de papier (B1), et d'autre part un appui contre le levier (21) disposé dans le carter (2). Le levier (21) est ainsi relevé puis poussé vers l'arrière entraînant le pivotement angulaire de l'organe testeur (20) jusqu'à ce que ce dernier vienne sensiblement pénétrer dans la découpe (31a) formée sur la plaque transversale (31) arrière du carter derrière le tambour (6). Simultanément, le basculement vers l'arrière du levier (21) entraîne l'entraînement vers l'arrière du coulisseau (26) et le rabattement de la plaque transversale support (15) du dispositif de pinçage (16) et ce à l'encontre des différents ressorts de rappel. Cela provoque également l'entraînement et le pivotement de l'organe testeur (20) jusqu'à ce que son bras (20b) vienne sensiblement en regard de la découpe (31a) ou fente établie sur la plaque arrière (30) derrière le tambour. La languette (29) associée à l'organe testeur (20) maintient la plaque transversale (15) par l'effet du crochet (15e). N'ayant pas de rouleau de service (R1) situé dans la partie de fond du réceptacle, l'organe testeur (20) n'est assujetti à aucun contre-appui et il peut librement, par l'effet de déplacement du levier, pénétrer dans la fenêtre (31a) précitée en entraînant par un effet d'articulation la languette horizontale (29) dans un mouvement d'avancée arrière jusqu'à libérer la partie formant crochet (15e) associée à la plaque transversale (15) support du dispositif de pinçage (16). Cette partie crochet (15e) est alors libérée et, grâce à l'effet de détente de son ressort de rappel, la plaque transversale (15) support du dispositif de pinçage bascule vers l'arrière. Par cet effet, le levier (19) basculant est libéré de l'appui du couvercle (3) et par gravité il reprend sa position initiale. Il libère donc la bande de papier (B1) en provenance du rouleau. Par l'effet de déplacement vers l'arrière de la plaque transversale (15) associée au dispositif de pinçage (16), on introduit la bande de papier (B1) entre le tambour (6) et l'élément presseur (10).

L'appareil fonctionne normalement ensuite sous les effets de traction du papier par l'utilisateur.

Lorsque l'agent chargé de l'entretien visite l'appareil pour contrôler l'état d'épuisement de la bobine de matériau (R1), il peut alors déplacer la bobine en service (R1)et la positionner dans le fond du réceptacle (14). Il positionne également dans la partie haute de l'appareil un rouleau de réserve (R2) et il procède de la manière décrite précédemment pour pincer son extrémité libre dans le dispositif (16) conçu à cet effet.

Après fermeture du couvercle (3), le rouleau de réserve (R2) présente son extrémité libre (B1) de bande maintenue par le dispositif (16), tandis que l'organe testeur (20) est positionné, après mouvement du levier (21), contre la bande de papier (B1) issue du rouleau de service (R1) encore en cours de distribution. Dans ce cas, le pivotement de l'organe testeur (20) n'est pas suffisant pour faire échapper la partie crochet (15e) de la plaque support du dispositif de pinçage, hors du plan d'appui de la languette (29). L'appareil permet alors la distribution continue du rouleau de service (R1) jusqu'à épuisement de celui-ci pour libérer en final l'organe testeur (20) et son action sur le coulisseau (26) par le déplacement de la languette (29) avec le basculement de la plaque transversale (15).

Par ailleurs, et selon une disposition importante de l'invention, l'organe testeur est susceptible d'assurer une fonction complémentaire pour détacher la bande de papier du rouleau de service en phase de finition. De par sa longueur, l'organe testeur vient en appui sur la bande de papier du rouleau à finir. Lors de la rotation du tambour, pour la dernière bande de papier à distribuer, celle-ci est collée au manchon support de la bobine, selon une technique connue pour permettre le bobinage. De par la légèreté du manchon, le tambour, en tournant, entraîne le papier, et donc le manchon qui lui est associé. Ce dernier vient en butée contre la face arrière de l'organe testeur qui assure une fonction de contre-appui en provoquant le décollage du papier par rapport au manchon et donc son éjection dans le fond du réceptacle.

Les avantages de cet aménagement résultent dans la meilleure tenue de l'extrémité de la bande de papier en attente. Il y a obligation pour l'opérateur de positionner, comme il convient, celle-ci, sinon l'appareil n'est plus à même de fonctionner. On obtient donc une meilleure fiabilité dans les conditions d'usage de l'appareil.

A titre complémentaire, il est prévu, dans la partie supérieure de l'appareil, un organe (32) susceptible de contrôler le dévidement du rouleau supérieur. Cet organe (32) est établi sous forme d'une plaque verticale dont les extrémités (32a - 32b) présentent des doigts (32c - 32d) en saillie s'intégrant dans des parties fixes (4g - 4h) du flasque (4) de l'appareil. La plaque (32) présente ainsi d'un côté une languette (32e) intérieure débordante venant en appui contre le chant (B2) de la bobine (R1 - R2) et, de l'autre côté une patte (32f) débordante présentant avantageusement une zone colorée (32g) de visualisation. Cette plaque (32) est ainsi articulée de telle sorte que, lorsque le diamètre de la bobine est réduit de manière à échapper à l'emprise de la plaque (32), cette dernière pivote à l'encontre d'un moyen élastique (33) de rappel. L'élément visuel est alors déplacé légèrement pour se trouver en face d'une fenêtre (3b) d'identification et de repérage formée sur le couvercle (3). Cela signifie alors que l'opérateur peut charger à nouveau l'appareil. Le moyen élastique (33) formé sur la plaque (22) est établi par exemple sous forme d'une languette dont l'extrémité libre (33a) prend appui contre une plaque (4g) fixe de l'organe (32) et l'autre extrémité (33b) sur celui-ci.

A titre complémentaire, il est précisé que le fond du carter de l'appareil présente un volet (2b) articulé permettant l'évacuation du manchon du rouleau de service fini. L'articulation est obtenue par un simple retrécissement de matière. C'est le relevage du couvercle qui provoque la fermeture du volet.

## Revendications

1. Appareil distributeur de matériau d'essuyage, papier toilettes, papier essuie-mains, essuie-tout et similaires, à distribution automatique ou semi-automatique, avec une distribution de la bande de papier tirée sous une forme pliée ou non pliée, du type comprenant un carter (2) sur lequel est articulé un couvercle (3), ledit carter étant agencé avec deux flasques supports (4 - 5) perpendiculaires à la face de fond du carter, un tambour (6) étant disposé transversalement dans la partie basse du carter, entre les flasques supports (4 - 5), en incluant un dispositif de coupe (7) intégré, la mise en rotation du tambour étant obtenue par l'effet de traction d'une bande de papier par l'utilisateur, un élément presseur (10) étant rapporté et positionné au-dessus du tambour et maintenu entre les flasques (4 - 5) du carter, la partie basse de ce dernier présentant une fente (11) autorisant le passage de la bande de papier, le rouleau de matériau étant maintenu entre des flasques supérieurs (12) agencés, un réceptacle (14) étant prévu dans la partie de fond à l'arrière de l'appareil,
l'appareil étant du type comprenant un dispositif de chargement incluant des premiers moyens associés au couvercle (3) dans une position sensiblement en regard de l'endroit de passage et d'introduction de la bande de matériau sur le tambour en vue de sa coupe, et des seconds moyens complémentaires disposés à partir du carter de l'appareil, lesdits seconds moyens étant armés par la fermeture du couvercle et étant susceptibles de contrôler la fin de déroulement du premier rouleau (R1) et de commander l'actionnement desdits premiers moyens disposés sur le couvercle à épuisement du premier rouleau pour charger la bande de papier en provenance du rouleau dit "de réserve" (R2),
caractérisé en ce que le dispositif de chargement comprend un dispositif de pinçage et de retenue de l'extrémité libre (B1) de la bande du rouleau de réserve positionnée à partir d'une plaque transversale (15) établie devant le tambour sur tout ou partie de sa longueur,
et en ce que le dispositif de pinçage est sollicité par la fermeture du couvercle de l'appareil ou par un mécanisme disposé à partir du carter de l'appareil,
le dispositif de pinçage se trouvant sensiblement en regard de l'intervalle formé entre le tambour (6) et l'élément presseur (10) pour permettre l'introduction de la bande de papier issue du rouleau de réserve.

2. Appareil, selon la revendication 1, caractérisé en ce que le dispositif de pinçage comprend une forme en chape (16a) disposée sur la plaque transversale (15), côté intérieur de l'appareil, recevant à rotation libre un galet (17),
et en ce que sous-jacent ce galet est aménagée une patte (18) avec une fenêtre (18a) autorisant le passage et l'articulation d'un cliquet basculant (19) profilé en "S",
et en ce que le cliquet présente une première extrémité (19a) traversant la fenêtre (18a) de la patte et une seconde extrémité (19b) débordante extérieurement de la plaque pour être sollicitée par la fermeture du couvercle afin de saisir et de pincer l'extrémité de la bande de papier.

3. Appareil, selon la revendication 2, caractérisé en ce que le cliquet (19) est monté libre sur un axe (20) positionné dans la partie inférieure de la chape, ledit cliquet n'étant pas assujetti par un moyen de rappel,
et en ce que l'extrémité intérieure du cliquet est agencée avec une zone aggrippante (19c) pour venir en contact avec le galet lors de son basculement en assurant le pinçage de la bande de papier libre.

4. Appareil, selon les revendications 1, 2 et 3, caractérisé en ce que la plaque transversale (15) support du dispositif de pinçage comprend une aile (15f) dont l'extrémité est agencée en forme de crochet (15e), ladite partie crochet coopérant avec l'un des composants du mécanisme de commande et de libération du dispositif de pinçage en phase de finition du rouleau de service.

5. Appareil, selon l'une quelconque des revendications 1, 2 et 4, caractérisé en ce que le mécanisme de commande et de libération du dispositif de pinçage comprend un organe testeur (20) disposé à partir d'une pièce support (21) formant levier disposé le long du flasque (4) de l'appareil, cedit levier étant sollicité par la fermeture du couvercle et provoquant l'articulation de l'organe testeur pour venir dans un plan intérieur à l'appareil, ledit organe testeur venant en appui contre la bande de papier issue du rouleau de service dans la phase de positionnement dans l'appareil d'un rouleau de service et d'un rouleau de réserve,
et en ce que l'organe testeur est associé avec une languette (29) coulissante susceptible de coopérer dans certaines phases de fonctionnement avec la partie crochet (15e) de la plaque transversale (15),
et en ce que un coulisseau est assujetti et articulé à la pièce formant levier (21), l'extrémité du coulisseau étant accrochée à la plaque transversale pour assurer son basculement contrôlé à l'aide d'un moyen élastique de rappel.

6. Appareil, selon la revendication 5, caractérisé en ce que le levier (21) est agencé dans sa partie avant pour former crochet (21a) et venir en appui contre le profil intérieur (3a) du couvercle, ledit levier étant assujetti à un moyen de rappel fixé par rapport au carter, la partie arrière du levier étant agencée avec des moyens permettant la liaison articulée avec le coulisseau (26) accouplé à la plaque transversale.

7. Appareil, selon les revendications 5 et 6, caractérisé en ce que l'organe testeur (20) est articulé par rapport au flasque (4) de l'appareil, ledit flasque présentant une fenêtre (4g) permettant le passage et l'articulation du bras libre (20b) de l'organe testeur à l'encontre d'un moyen élastique de rappel (28), ledit organe testeur (20) étant agencé avec un doigt (20d) guidé et positionné dans la languette (29) coopérant avec la plaque transversale (15).

8. Appareil, selon la revendication 5, caractérisé en ce que l'organe testeur (5) assure une fonction complémentaire en permettant le décollement du papier par rapport au manchon support de la bobine lors de la distribution de la dernière bande de papier du rouleau de service en fin d'utilisation.

9. Appareil, selon la revendication 1, caractérisé en ce que le carter de l'appareil présente, dans son fond, un volet articulé permettant l'éjection du manchon fini lors de l'ouverture du couvercle.

## Patentansprüche

1. Spender von Wischmaterial, Toilettenpapier, Papierhandtüchern, Aufwischpapier o. dgl. mit automatischer oder halbautomatischer Ausgabe der gezogenen Papierbahn in gefalzter oder ungefalzter Form nach Art der Geräte mit einem Gehäuse (2), an dem ein Deckel (3) gelenkig gelagert ist, wobei das Gehäuse senkrecht zum Boden des Gehäuses zwei tragende Seitenwände (4 - 5) besitzt, während eine Trommel (6) mit integrierter Schneidvorrichtung (7) im unteren Teil des Gehäuses zwischen den tragenden Seitenwänden (4 - 5) quer angeordnet ist, wobei die Trommel durch Ziehen an einer Papierbahn durch den Benutzer in Drehung versetzt wird, während ein angesetztes Andruckelement (10) oberhalb der Trommel positioniert und fixiert ist und zwischen den Seitenwänden (4 - 5) des Gehäuses festgehalten wird, dessen unterer Teil einen Schlitz (11) für die Durchführung der Papierbahn aufweist, wobei die Materialrolle zwischen entsprechend ausgebildeten oberen Seitenwänden (12) festgehalten wird und im Bodenteil an der Rückseite des Gerätes ein Behältnis (14) vorgesehen ist,
wobei das Gerät eine Ladevorrichtung umfaßt, die erstens Mittel besitzt, die kombiniert mit dem Deckel (3) ziemlich genau gegenüber der Durch- und Einführungsstelle der Materialbahn auf der Trommel zwecks Schnitt positioniert sind, und zweitens ergänzende Mittel, die vom Gerätegehäuse ausgehen, wobei diese zweiten Mittel durch das Schließen des Deckels gespannt werden und geeignet sind, die Endabwicklungsphase der ersten Rolle (R1) zu kontrollieren und die Betätigung der ersten Mittel am Deckel bis zum Aufbrauch der ersten Rolle auszulösen, um die aus der sogenannten "Reserverolle" (R2) stammende Papierbahn zu laden,
dadurch gekennzeichnet, daß die Ladevorrichtung eine Klemm- und Rückhaltevorrichtung des freien Endes (B1) der Reserverollenbahn umfaßt, die von einer Querplatte (15) vor der Trommel auf ganzer oder teilweiser Länge vorgelegt wird,
und daß die Klemmvorrichtung durch das Schließen des Gerätedeckels oder durch einen vom Gehäuse des Gerätes ausgehenden Mechanismus ausgelöst wird,
und daß die Klemmvorrichtung ziemlich genau dem Zwischenraum zwischen Trommel (6) und Andruckelement (10) gegenüberliegt, um die Einführung der von der Reserverolle kommenden Papierbahn zu ermöglichen.

2. Gerät nach Anspruch 1, dadurch gekennzeichnet, daß die Klemmvorrichtung eine geräteinnenseitig auf der Querplatte (15) angeordnete kappenartige Form (16a) mit einer frei drehbaren Rolle (17) umfaßt,
und daß unterhalb der Rolle eine Lasche (18) mit einem Fenster (18a) ausgebildet ist, das die Durchführung und gelenkige Lagerung einer "S"-förmig profilierten Klinke (19) ermöglicht,
und daß das erste Ende (19a) der Klinke das Fenster (18a) der Lasche durchquert und das zweite Ende (19b) außerhalb der Platte vorsteht, um ausgelöst durch das Schließen des Deckels das Ende der Papierbahn zu ergreifen und einzuklemmen.

3. Gerät nach Anspruch 2, dadurch gekennzeichnet, daß die Klinke (19) frei beweglich auf einer Achse (20) angebracht ist, die im unteren Teil der Kappe positioniert ist, wobei die Klinke von keiner Rückholeinrichtung abhängig ist,
und daß das innere Endstück eine Haftzone (19c) besitzt, um beim Kippen mit der Rolle in Kontakt zu kommen und dabei das Einklemmen der freien Papierbahn zu gewährleisten.

4. Gerät nach einem der vorhergehenden Ansprüche 1, 2 und 3, dadurch gekennzeichnet, daß die die Klemmvorrichtung tragende Querplatte (15) ein Flügelstück (15f) besitzt, dessen Ende hakenförmig ausgebildet ist, wobei der Hakenteil mit einem der Bauteil des Mechanismus für die Steuerung und Freigabe der Klemmvorrichtung in der Endphase der Betriebsrolle zusammenwirkt.

5. Gerät nach einem der vorhergehenden Ansprüche 1, 2 und 4, dadurch gekennzeichnet, daß der Mechanismus für die Steuerung und Freigabe der Klemmvorrichtung ein Prüforgan (20) umfaßt, das ausgehend von einem hebelbildenden Halteteil (21) an der Seitenwand (4) des Gerätes entlang angeordnet ist, wobei der Hebel durch das Schließen des Deckels betätigt wird und die Gelenkbewegung des Prüforgans bewirkt, um innen ins Gerät zu gelangen, während das Prüforgan in der Positionierphase einer Betriebsrolle und einer Reserverolle im Gerät gegen die Papierbahn aus der Betriebsrolle in Anschlag kommt,
und daß das Prüforgan mit einer Gleitzunge (29) kombiniert ist, die geeignet ist, in bestimmten Funktionsphasen mit dem Hakenteil (15e) der Querplatte (15) zusammenzuwirken,
und daß eine Gleitschiene von dem hebelbildenden Halteteil (21) abhängig und daran angelenkt ist, wobei das Ende der Gleitschiene an der Querplatte eingehängt ist, um mit Hilfe einer elastischen Rückholeinrichtung deren kontrolliertes Umkippen zu gewährleisten.

6. Gerät nach Anspruch 5, dadurch gekennzeichnet, daß der Hebel (21) im Vorderteil so ausgebildet ist, um einen Haken (21a) zu bilden und gegen das Innenprofil (3a) des Deckels in Anschlag zu kommen, wobei der Hebel von einer am Gehäuse befestigten Rückholeinrichtung abhängig ist, während der hintere Teil des Hebels Einrichtungen aufweist, die die gelenkige Verbindung mit der mit der Querplatte verbundenen Gleitschiene (26) ermöglichen.

7. Gerät nach einem der vorhergehenden Ansprüche 5 und 6, dadurch gekennzeichnet, daß das Prüforgan (20) an der Seitenwand (4) des Gerätes angelenkt ist, wobei diese Seitenwand ein Fenster (4g) für die Durchführung und gelenkige Lagerung des freien Armes (20b) des Prüforgans (20) gegen eine elastische Rückholeinrichtung (28) aufweist, wobei das Prüforgan mit einem geführten und in der mit der Querplatte (15) zusammenwirkenden Zunge (29) positionierten Stift (20d) ausgebildet ist.

8. Gerät nach Anspruch 5, dadurch gekennzeichnet, daß das Prüforgan (5) eine zusätzliche Funktion erfüllt, indem es das Loslösen des spulentragenden Dorns bei der Ausgabe der letzten Papierbahn der Betriebsrolle bei Gebrauchsende ermöglicht.

9. Gerät nach Anspruch 1, dadurch gekennzeichnet, daß das Gehäuse des Gerätes im Boden eine angelenkte Klappe aufweist, die beim Öffnen des Deckels das Auswerfen des leeren Dorns ermöglicht.

## Claims

1. Automatic or semi-automatic dispensing machine for wipe material, toilet paper, hand wipes, general-purpose and similar wipes which dispenses a pulled strip of paper in folded or unfolded form of the type comprising a housing (2) on which a cover (3) is hinge-mounted, said housing being designed with two supporting end shields (4-5) at right angles to the lower surface of the housing, a drum (6) being placed crosswise in the lower part of the housing between the support end shields (4-5) and including a built-in cutting device (7), rotation of the drum being obtained by the user pulling a strip of paper, a pressure component (10) being mounted and located above the drum and held between the end shields (4-5) of the housing, the lower part of the latter having a slit (11) through which the strip of paper can pass, the roll of material being secured between the upper end shields (12) and a receptacle (14) being provided in the lower rear part of the machine,
the machine being of the type comprising a loading device including first means associated with cover (3) in a position that is substantially opposite the point through which the strip of material is inserted and passes over the drum so that it can be cut and second additional means located relative to the housing of the machine, said second means being set by closing the cover and being capable of monitoring the end of unwinding of the first roll (R1) and controlling actuation of said first means located on the cover when the first roll is exhausted in order to load the strip of paper originating from the so-called "spare" roll (R2),
characterised in that the loading device comprises a device for pinching and retaining the loose end (B1) of the strip of the spare roll positioned relative to a transverse plate (15) in front of the drum over all or part of its length,
and in that the pinching device is actuated by closing the cover of the machine or by a mechanism located relative to the housing of the machine,
the pinching device being located substantially opposite the gap formed between the drum (6) and pressure component (10) in order to allow insertion of the strip of paper from the spare roll.

2. Machine as claimed in claim 1 characterised in that the pinching device comprises an eye-joint shape (16a) located on transverse plate (15) on the inside face of the machine, which accommodates a rotatably mounted roller (17),
and in that underneath this roller there is a tab (18) with a cut-out (18a) through which an "S" shaped swivelling pawl (19) can pass and be hinged,
and in that the pawl has a first end (19a) which passes through cut-out (18a) in the tab and a second end (19b) that protrudes externally beyond the plate so that it can be actuated by closing the cover in order to grip and pinch the end of the paper strip.

3. Machine as claimed in claim 2 characterised in that pawl (19) is loosely mounted on shaft (20) positioned in the lower part of the eye joint, said pawl not being controlled by any return means,
and in that the inside end of the pawl is designed with a gripping area (19c) which comes into contact with the roller when it swivels, thus ensuring that the loose strip of paper is pinched.

4. Machine as claimed in claims 1, 2 and 3 characterised in that the transverse support plate (15) of the pinching device has a wing (15f), the end of which is designed as a hook shape (15e), said hook part cooperating with one of the components of the mechanism for controlling and releasing the device for pinching the service roller when it is nearly finished up.

5. Machine as claimed in any of claims 1, 2 and 4 characterised in that the mechanism for controlling and releasing the pinching device comprises a testing unit (20) located relative to a support part (21) forming a lever which is arranged parallel along end shield (4) of the machine, said lever being actuated by closing the cover and causing swinging of the testing unit so that it moves into a plane inside the machine, said testing unit pressing against the strip of paper originating from the service roll in the phase when a service roll and a spare roll are placed in the machine,
and in that the testing unit is associated with a sliding tab (29) capable of cooperating, during certain operating phases, with the hook part (15e) of transverse plate (15),
and in that a slide is controlled and articulated by the part forming a lever (21), the end of the slide being fastened to the transverse plate in order to ensure controlled swivelling of the latter by means of an elastic return means.

6. Machine as claimed in claim 5 characterised in that the front part of lever (21) is designed to form a hook (21a) and comes up against the inner profile (3a) of the cover, said lever being controlled by a return means fixed relative to the housing, the rear part of the lever being designed with means allowing articulated linkage to slide (26) joined to the transverse plate.

7. Machine as claimed in claims 5 and 6 characterised in that testing unit (20) is articulated with respect to end shield (4) of the machine, said end shield having a cut-out (4g) which allows movement and hinging of the free arm (20b) of the testing unit in opposition to elastic return means (28), said testing unit (20) being designed with a finger (20d) which is positioned in and guided in tongue (29) which cooperates with transverse plate (15).

8. Machine as claimed in claim 5 characterised in that testing unit (5) fulfils an additional function of detaching the paper strip from the spindle when the last piece of paper on the service roll is dispensed during the finishing-up phase.

9. Machine as claimed in claim 1 characterised in that the housing of the machine has, in its bottom, a hinged flap allowing ejection of the finished spindle when the cover is opened.
